# EUROPÄISCHE PATENTSCHRIFT

(11) **EP 1 148 313 B1**
(45) Veröffentlichungstag und Bekanntmachung des Hinweises auf die Patenterteilung: **10.08.2005**
(21) Anmeldenummer: 01105851.8
(22) Anmeldetag: 09.03.2001
(51) Int. Cl.: F42B 5/08

(54) **Elektrothermische Anzündvorrichtung und Verfahren zu ihrer Herstellung**
Electrothermal ignition device for an ammunition cartridge and its manufacturing process
Dispositif d'allumage électrothermique pour cartouche de munition et son procédé de fabrication

(30) Priorität: 22.04.2000 DE 10020019
(43) Veröffentlichungstag der Anmeldung: 24.10.2001
(73) Patentinhaber: Rheinmetall W & M GmbH, 29345 Unterlüss (DE)
(72) Erfinder: Weise, Thomas, Dr., 29345 Unterlüss (DE); Haak, Hans Karl, Dr., 29345 Unterlüss (DE); Krone, Uwe, Dr., 22929 Hamfelde (DE); Cegiel, Dirk, 23847 Stubben (DE)
(74) Vertreter: Dietrich, Barbara, Dipl.-Ing.

(56) Entgegenhaltungen:
- FR-A- 1 006 141
- US-A- 2 801 585
- US-A- 3 831 523
- US-A- 5 287 791
- US-A- 5 648 634

## Beschreibung

Die Erfindung betrifft eine elektrothermische Anzündvorrichtung zur Anzündung der Pulver-Treibladung **einer Patrone** nach dem Oberbegriff des Anspruchs 1.

Eine solche Vorrichtung ist aus dem Patent US 5 287 791 A bekannt.

Bei bekannten Patronen mit elektrothermischer Zündvorrichtung wird zur Zündung des Treibladungspulvers im bodenseitigen Bereich der entsprechenden Patrone ein drahtförmiger Leiter von einem derart hohen Strom durchflossen, daß er explosionsartig verdampft und eine Lichtbogenentladung einleitet. Über diese Lichtbogenentladung wird dann das entsprechende Treibladungspulver angezündet.

Als nachteilig hat es sich erwiesen, daß bei einer rein elektrothermischen Anzündvorrichtung die gesamte, zur reproduzierbaren Anzündung notwendige Energie elektrisch bereitgestellt werden muß. Hierdurch ergibt sich ein hoher Bedarf an elektrischer Energie.

In der unveröffentlichten Patentanmeldung DE 199 21 379.8 (welche als innere Priorität für die Offenlegungsschrift mit der Nummer DE 19 936 650 A diente) ist ferner beschrieben die drahtförmigen Leiter nicht unmittelbar durch die Treibladung hindurchzuführen, sondern innerhalb von aus Treibladungspulver bestehenden Röhren anzuordnen. Diese Treibladungspulver-Röhren bilden dann innerhalb der Treibladung Anzündkanäle.

Bei Aktivierung der Anzündvorrichtung verdampft zunächst der drahtförmige Leiter und im Inneren der jeweiligen Treibladungspulver-Röhren entsteht ein Lichtbogenplasmakanal. Über die Plasmakanäle wird die Energie über Strahlungstransportmechanismen an die Umgebung abgegeben. Diese Energieabgabe führt zu einer raschen Anzündung der Treibladungspulver₋Röhren und zu deren Umsetzung. Die dabei entstehenden Treibladungsgase der Treibladungspulver-Röhren sowie die freigegebene Lichtbogenstrahlung verursachen ein schnelles und gleichmäßiges Anzünden des umgebenen Treibladungsaufbaus.

In der unveröffentlichten DE 199 21 379.8 (vgl. Offenlegungsschrift DE 19 936 650 A) ist ebenfalls beschrieben die elektrisch leitenden Drähte durch eine Metallisierung zu ersetzen, die innenseitig auf die Treibladungspulver-Röhren aufgebracht wird.

Ausgehend von der DE 199 21 379.8 (vgl. Offenlegungsschrift DE 19 936 650 A) liegt der Erfindung die Aufgabe zugrunde, eine Anzündvorrichtung anzugeben, bei der zur Anzündung der Pulver-Treibladung ein reduzierter Bedarf an elektrisch zuzuführender Energie erforderlich ist, wobei die vorteilhaften Eigenschaften der elektrothermischen Anzündung weiterhin genutzt werden können.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, den elektrisch leitenden Draht nicht in eine Treibladungspulver-Röhre einzubringen, sondern mit einem pyrotechnischen Anzündsatz zu beschichten. Als vorteilhaft hat sich als Anzündsatz ein Gemisch auf der Basis Kaliumperchlorat-Zirkonium (KClO₄-Zr) erwiesen.

Vorzugsweise wird diesem Gemisch ein polymerer Binder aus der Reihe der Fluoralkane beigegeben, welcher bewirkt, daß der Anzündsatz aus einer Lösemittelemulsion heraus auf Drähte aufgetragen werden kann und nach Verdampfen des Lösemittels fest am Draht haftet. Der Binderanteil verleiht dem am Draht haftenden Zündsatz darüberhinaus auch elastische Eigenschaften.

Nach Initiierung des Anzündsatzes durch einen durch den Draht fließenden Strom setzt sich das Gemisch um und es wird bei Temperaturen um 4000°C Zirkoniumoxid (ZrO₂) gebildet, welches als feine hot spots die Anzündung des Treibladungspulvers unterstützt und den Bedarf an elektrischer Energie reduziert.

Weitere Einzelheiten und Vorteile der Erfindung ergeben sich aus den folgenden anhand von Figuren erläuterten Ausführungsbeispielen. Es zeigen:
Fig.1 den Längsschnitt durch eine Patrone mit einer erfindungsgemäßen Anzündvorrichtung, welche einen elektrisch leitenden, einen homogenen Durchmesser aufweisenden Draht umfaßt, der mit einem Anzündsatz beschichtet ist;
Fig.2 die vergrößerte Darstellung eines Querschnittes durch den beschichteten Draht entlang der in Fig. 1 mit II-II bezeichneten Schnittlinie;
Fig.3-5 drei Längsschnitte durch elektrisch leitende Drähte, die jeweils mit einem Anzündsatz beschichtet sind und unterschiedlich ausgebildete Durchmesser aufweisen.

In Fig. 1 ist mit 1 eine Patrone (z.B. zum Verschießen aus einer Panzerwaffe) bezeichnet, die zur Zündung über einen Schalter 2 mit einer Stromquelle 3 verbunden ist. Die entsprechende Waffe, in der sich die Patrone 1 befindet, ist aus Übersichtlichkeitsgründen nicht dargestellt.

Die Patrone 1 umfaßt eine mit einer Treibladung 4 gefüllte Hülse 5 und einen die Treibladungshülse 5 bodenseitig abschließenden Hülsenboden 6. Die verbrennbare Hülse 5 ist im Bereich ihres hülsenbodenseitigen Endes 7 formschlüssig zwischen einem Isolierformteil 8 und dem Hülsenboden 6 fixiert.

In dem Hülsenboden 6 ist mittig eine gegenüber diesem elektrisch isolierte Hochspannungselektrode 9 angeordnet, die durch das Isolierformteil 8 hindurchgeführt und mit einer Metallscheibe 10 verbunden ist.

An der Metallscheibe 10 ist ein elektrisch leitender Draht 11 mit über seine Länge homogenem Durchmesser befestigt, der mit einem Anzündsatz 12 beschichtet ist (Fig.2). Im Bereich des Hülsendeckels 13 der Treibladungshülse 5 ist der Draht 11 mit einem ringförmigen Kontaktteil 14 verbunden, welches seinerseits die auf Erdpotential liegende Innenwand der nicht dargestellten Waffe kontaktiert.

Zum Verschießen der Patrone 1 wird der Schalter 2 geschlossen und die mit einer Reihe von aufgeladenen Kondensatoren bestückte Stromquelle 3 (bei einer Spannung bis zu 40 kV) schlagartig entladen. Der dabei auftretende Entladestrom führt zu einem explosionsartigen Verdampfen des Drahtes 11 und zur Einleitung eines Lichtbogenplasmas auf der gesamten Länge des Drahtes. Durch die Wechselwirkung des Lichtbogenplasmas mit dem Anzündsatz 12 wird dessen Initiierung auf der gesamten Länge der Beschichtung 12 bewirkt und die dabei entstehenden pyrotechnischen Partikel werden in die Treibladung 4 hineingeschleudert.

Fig.3 zeigt den Aufbau eines lichtbogeneinleitenden Drahtes 15 mit inhomogenem Durchmesser, welcher mit einem Anzündsatz 16 ummantelt ist. Bei Einleitung eines entsprechend hohen Stromes in den Draht 15 wird dieser zunächst in den Bereichen 17 mit geringem Durchmesser explosionsartig verdampft. In diesen Bereichen beginnt daher zunächst die Ausbildung von Lichtbogenplasmen und deren Wechselwirkung mit dem Anzündsatz 16. Zeitlich versetzt erfolgt dann die Bildung von Lichtbogenplasmen in den Bereichen 18 des Drahtes 15, die einen größeren Durchmesser aufweisen. Über die Drahtdicke und/oder über die Stromverläufe kann die gewünschte Zeitverzögerung der Erzeugung der Plasmen in der Treibladung eingestellt werden. Über die Abstände der Drahtinhomogenitäten kann eine entsprechende räumliche Verteilung der Plasmen erzeugt werden.

Fig.4 zeigt einen elektrischen Draht 19 mit in Richtung der Längsachse konisch ausgebildetem Durchmesserverlauf, welcher mit einem Anzündsatz 20 beschichtet ist. Bei Einleitung eines entsprechend hohen Stromes erfolgt die explosionsartige Verdampfung zunächst an der Stelle 21, an welcher der Draht 19 seinen geringsten Durchmesser aufweist und wandert dann in Richtung der Durchmesservergrößerung. Mit einem derartigen Aufbau können Anzündvorgänge erzeugt werden, die in Längsrichtung des Drahtes 19 zeitlich gesteuert ablaufen. Die Ablaufgeschwindigkeiten werden dabei durch die Drahtgeometrie und/oder durch die Form des Strompulses eingestellt.

Die gleichen Überlegungen gelten auch für das in Fig.5 dargestellte Ausführungsbeispiel, bei dem ein elektrischer Draht 22 eine stufenförmige Vergrößerung des Durchmessers aufweist.

Beispielsweise kann auch der Zündsatz durch entsprechende Zusätze elektrisch leitend ausgebildet sein.

### Bezugszeichenliste

- 1: Patrone
- 2: Schalter
- 3: Stromquelle
- 4: Treibladung, Pulver-Treibladung
- 5: Hülse, Treibladungshülse
- 6: Hülsenboden
- 7: Ende
- 8: Isolierformteil
- 9: Hochspannungselektrode
- 10: Metallscheibe
- 11: Draht
- 12: Anzündsatz, Beschichtung
- 13: Hülsendeckel
- 14: Kontaktteil

- 15: Draht
- 16: Anzündsatz
- 17: Bereich
- 18: Bereich

- 19: Draht
- 20: Anzündsatz
- 21: Stelle

- 22: Draht

## Patentansprüche

1. Elektrothermische Anzündvorrichtung zur Anzündung **der** Pulver-Treibladung (4) **einer Patrone (1) mit** mindestens einem sich mindestens teilweise durch die Treibladung (4) **in Richtung der Längsachse der jeweiligen Patrone (1)** erstreckenden elektrisch leitenden Draht (11; 15; 19; 22), welcher mit einer Stromquelle (3) verbindbar ist, **wobei zur Anzündung der Treibladung (4) der elektrische Draht (11; 15; 19; 22) von einem derart hohen** Strom durchflossen wird, daß er explosionsartig verdampft und eine Lichtbogenentladung einleitet, die dann die Treibladung (4) anzündet, **dadurch gekennzeichnet, daß** der elektrisch leitende Draht (11; 15; 19; 22) mindestens in einem Teilbereich mit einem pyrotechnischen Anzündsatz (12; 16; 20) beschichtet ist.

2. Anzündvorrichtung nach Anspruch 1, **dadurch gekennzeichnet, daß** der Draht (11; 15; 19; 22) entsprechend dem gewünschten Anzündverhalten der Anzündvorrichtung innerhalb des Anzündsatzes (12;16; 20) einen homogenen, inhomogenen, konisch sich erweiternden oder in Stufen sich vergrößernden Durchmesser aufweist.

3. Anzündvorrichtung nach Anspruch 1 oder 2, **dadurch gekennzeichnet, daß** der Anzündsatz (12; 16; 20) durch entsprechende Zusätze elektrisch leitend ist.

4. Anzündvorrichtung nach einem der Ansprüche 1 bis 3, **dadurch gekennzeichnet, daß** es sich bei dem pyrotechnischen Anzündsatz (12; 16; 20) um ein Gemisch auf der Basis Kaliumperchlorat-Zirkonium (KClO₄-Zr) handelt.

5. Anzündvorrichtung nach Anspruch 4, **dadurch gekennzeichnet, daß** das Kaliumperchlorat-Zirkonium-Gemisch einen polymeren Binder aus der Reihe der Fluoralkane enthält.

## Claims

1. Electrothermal initiation apparatus for initiation **of the** powder propellant charge (4) **of a cartridge (1) having** at least one electrically conductive wire (11; 15; 19; 22) which extends at least partially through the propellant charge (4) **in the direction of the longitudinal axis of the respective cartridge (1),** and can be connected to an electrical power source (3), with a sufficiently high current flowing through the electrical wire (11; 15; 19; 22) for initiation of the propellant charge (4) that the electrical wire (11; 15; 19; 22) is vaporized explosively and initiates an arc discharge which then initiates the propellant charge (4), **characterized in that** the electrically conductive wire (11; 15; 19; 22) is coated with a pyrotechnic initiation charge (12; 16; 20) in at least one subarea.

2. Initiation apparatus according to Claim 1, **characterized in that** the wire (11; 15; 19; 22) has a homogeneous, inhomogeneous, conically widening diameter, or a diameter which is enlarged in steps, corresponding to the desired initiation behaviour of the initiation apparatus within the initiation charge (12; 16; 20).

3. Initiation apparatus according to Claim 1 or 2, **characterized in that** the initiation charge (12; 16; 20) is made electrically conductive by appropriate additives.

4. Initiation apparatus according to one of Claims 1 to 3, **characterized in that** the pyrotechnic initiation charge (12; 16; 20) is a mixture based on potassium perchlorate zirconium (KClO₄-Zr).

5. Initiation apparatus according to Claim 4, **characterized in that** the potassium perchlorate zirconium mixture contains a polymer binding agent from the group of fluoroalkanes.

## Revendications

1. Dispositif électrothermique de mise à feu pour la mise à feu de la charge propulsive de poudre (4) d'une cartouche (1) au moyen d'au moins un fil (11; 15; 19; 22) conducteur d'électricité s'étendant au moins partiellement à travers la charge propulsive (4) dans le sens de l'axe longitudinal de la cartouche concernée (1), lequel peut être connecté à une source de courant (3), le fil électrique (11; 15; 19; 22) étant parcouru pour la mise à feu de la charge propulsive (4) par un courant d'une telle intensité qu'il s'évapore de façon explosive et amorce une décharge en arc électrique qui effectue alors la mise à feu de la charge propulsive (4), **caractérisé en ce que** le fil conducteur d'électricité (11; 15; 19; 22) est revêtu au moins dans une zone partielle d'une composition fulminante pyrotechnique (12 ; 16 ; 20).

2. Dispositif de mise à feu selon la revendication 1, **caractérisé en ce que** le fil (11; 15; 19; 22) présente un diamètre homogène, non homogène, s'élargissant selon un cône ou s'agrandissant en étages conformément à la tenue souhaitée à la mise à feu du dispositif de mise à feu à l'intérieur de la composition fulminante (12; 16; 20).

3. Dispositif de mise à feu selon la revendication 1 ou 2, **caractérisé en ce que** la composition fulminante (12; 16; 20) est conductrice d'électricité par des additions correspondantes.

4. Dispositif de mise à feu selon l'une quelconque des revendications 1 à 3, **caractérisé en ce qu'**il s'agit dans le cas de la composition fulminante pyrotechnique (12; 16; 20) d'un mélange à base de zirconium (Zr) et de perchlorate de potassium (KClO₄).

5. Dispositif de mise à feu selon la revendication 4, **caractérisé en ce que** le mélange de zirconium et de perchlorate de potassium contient un liant polymère de la série des fluoro-alcanes.
